# FASCICULE DE BREVET EUROPEEN

(11) **EP 0 687 791 B1**
(45) Date de publication et mention de la délivrance du brevet: **17.12.1997**
(21) Numéro de dépôt: 95401371.0
(22) Date de dépôt: 13.06.1995
(51) Int. Cl.: E06B 9/17

(54) **Montage du caisson d'un volet roulant à l'extérieur d'une habitation**
Montage eines Rolladenkastens an der Aussenseite eines Gebäudes
Mounting of a roller shutter box on the outside of a building

(30) Priorité: 15.06.1994 FR 9407323
(43) Date de publication de la demande: 20.12.1995
(73) Titulaire: ZURFLUH-FELLER S.A., F-25150 Pont de Roide (FR)
(72) Inventeur: Allemand, Jean Marie, F-25190 Villars sous Dampjouy (FR)
(74) Mandataire: Armengaud Ainé, Alain

(56) Documents cités:
- EP-A- 0 103 766
- DE-A- 2 646 787
- DE-A- 3 918 872
- FR-A- 1 513 086
- FR-A- 2 264 956
- FR-A- 2 697 280

## Description

La présente invention est relative à un montage du caisson d'un volet roulant à l'extérieur d'une habitation. Elle vise plus précisément un arrangement permettant la réhabilitation de baies vitrées et fenêtres d'habitations anciennes, par l'adaptation d'un châssis en aluminium, bois ou plastique et d'un mécanisme de volet roulant dans l'encadrement de la fenêtre.

Dans les réhabilitations classiques, on connait par le document DE-A-26 46 787 une méthode de montage pour caisson de volet roulant utilisant les huisseries existantes. Un autre méthode consiste à positionner en-dessous du linteau formant l'encadrement de la fenêtre, entre l'ancien dormant et le nouveau dormant de la nouvelle fenêtre, un caisson de volet roulant. Le caisson ainsi monté est dirigé et dépasse à l'intérieur de la pièce, créant de ce fait une surépaisseur inesthétique. Ces caissons ne répondent pas parfaitement aux normes d'isolation acoustique et phonique. En effet, l'isolation est réalisée par l'ajout à l'intérieur du caisson d'une épaisseur de matériau isolant. Plus la couche d'isolant est épaisse, plus le volume utile à l'enroulement du tablier se réduit, ce qui nécessite, pour une isolation donnée, une augmentation du gabarit du caisson, se traduisant par une diminution de la surface vitrée.

La présente invention vise donc à pallier ces inconvénients en proposant un assemblage de caisson de volet roulant, au sein d'une menuiserie existante, qui permette l'assemblage du caisson à l'extérieur de l'ouverture de la baie vitrée pour une meilleure isolation phonique et thermique et une moindre réduction de la surface vitrée.

A cet effet, l'invention a pour object une méthode de montage pour caisson de volet roulant, selon laquelle on positionne à l'extérieur d'une ancienne huisserie d'une ouverture, notamment d'une porte ou d'une fenêtre, un caisson de volet roulant et les glissières nécessaires au guidage du tablier, de telle façon que le caisson et les glissières viennent en appui sur le dormant de ladite ancienne huisserie et que le caisson soit orienté vers l'extérieur du local, et on positionne au sein du dormant de ladite huisserie et du côté intérieur du local un nouveau châssis de menuiserie comprenant un ouvrant et un dormant, le dormant du nouveau châssis étant juxtaposé au caisson et comportant lui-même une trappe de visite dudit caisson, l'ouvrant du châssis étant juxtaposé à la partie du dormant du nouveau châssis comprenant ladite trappe de visite.

D'autres caractéristiques et avantages de la présente invention ressortiront de la description faite ci-après, en référence aux dessins annexés dans lesquels est illustré un exemple de réalisation dépourvu de tout caractère limitatif. Sur les figures :
- la figure 1 est une vue en coupe et en élévation latérale illustrant le montage du caisson d'un volet roulant selon l'art antérieur ;
- la figure 2 est une vue en coupe et en élévation latérale illustrant le montage du caisson d'un volet roulant selon l'invention.

Selon un exemple préféré de réalisation de la méthode de montage objet de l'invention, on dispose, après avoir déposé le bloc fenêtre ou le bloc baie à réhabiliter dans les anciennes huisseries, un nouveau châssis 1 de menuiserie, notamment métallique, plastique ou bois. Ce châssis 1 repose sur l'ancien dormant 2 et est associé à un caisson de volet de roulant 3 avantageusement de dimension standard, pourvu des glissières 4 nécessaires au guidage du tablier 5.

On prend soin de positionner le caisson 3 en-dessous du linteau 6 de telle manière que la face interne 7 du tablier 5 soit placée le plus près possible de l'intérieur de la pièce, tout en s'appuyant sur l'ancien dormant 2.

La partie saillante 8 du caisson d'un volet roulant 3 se trouve donc également décalée vers l'extérieur ainsi que tout le mécanisme d'enroulement du tablier (poulie, tambour d'enroulement, verrou d'accrochage, sortie de sangle ou de treuil de manoeuvre...). Le reproche que l'on pourrait faire à ce type de montage est le fait d'un accès difficile au mécanisme d'enroulement du volet roulant en cas de maintenance, pouvant même aller jusqu'à l'utilisation d'une nacelle pour les fenêtres d'étages. Une des caractéristiques de l'invention consiste ici à réaliser une trappe de visite 9. Ce montage garantit une accessibilité optimale, de l'intérieur du local, à tous les composants susceptibles d'usure, facilitant d'autant la maintenance de ces volets roulants, en conservant un rendu esthétique à l'assemblage.

L'épaisseur et le choix du matériau constituant la trappe de visite 9, permettent à l'utilisateur de créer une zone d'isolation tant phonique que thermique, sans nuire à la capacité d'enroulement du tablier de volet roulant.

Selon une caractéristique avantageuse du montage, le nouveau dormant 10 n'est pas positionné en-dessous du caisson du volet roulant comme dans l'état antérieur de l'art, mais en juxtaposition de celui-ci, ce qui autorise l'emplacement d'un vitrage de plus grandes dimensions ; en effet, dans le précédent montage, l'épaisseur du dormant est perdue, l'ouvrant initial venant se superposer en-dessous du caisson, il empiète sur la surface disponible pour l'ouverture.

La présente invention telle que décrite ci-dessus offre de multiples avantages : en effet, cette disposition est adaptable à des fenêtres en plastique, bois ou aluminium, et résout les problèmes d'infiltration d'eau, d'air ou de bruit. Elle permet également le positionnement de la sortie de manoeuvre pour le treuil ou la sangle en dehors de la zone d'ouverture de l'ouvrant.

Il demeure bien entendu que la présente invention n'est pas limitée aux exemples de réalisation décrits et représentés ci-dessus, mais qu'elle en englobe toutes les variantes dans le cadre des revendications annexées.

## Revendications

1. Méthode de montage pour caisson de volet roulant, selon laquelle on positionne à l'extérieur d'une ancienne huisserie d'une ouverture, notamment d'une porte ou d'une fenêtre, un caisson de volet roulant (3) et les glissières (4) nécessaires au guidage du tablier, de telle façon que le caisson et les glissières viennent en appui sur le dormant (2) de ladite ancienne huisserie et que le caisson soit orienté vers l'extérieur du local, et on positionne au sein du dormant de ladite huisserie et du côté intérieur du local un nouveau châssis de menuiserie (1) comprenant un ouvrant et un dormant (10), le dormant (10) du nouveau châssis étant juxtaposé au caisson et comportant lui-même une trappe de visite (9) dudit caisson, l'ouvrant du châssis étant juxtaposé à la partie du dormant du nouveau châssis comprenant ladite trappe de visite.

2. Méthode de montage pour caisson de volet roulant selon la revendication 1, caractérisée en ce que le caisson (3) est positionné en-dessous du linteau (6) de telle manière que la face interne (7) du tablier (5) soit placée le plus près possible de l'intérieur de la pièce, tout en s'appuyant sur l'ancien dormant (2).

3. Méthode de montage pour caisson de volet roulant selon l'une des revendications 1 ou 2, caractérisée en ce que la partie saillante (8) du caisson d'un volet roulant (3) se trouve donc également décalée vers l'extérieur ainsi que tout le mécanisme d'enroulement du tablier à savoir poulie, tambour d'enroulement, verrou d'accrochage, sortie de sangle ou de treuil de manoeuvre etc.

4. Méthode de montage pour caisson de volet roulant selon l'une quelconque des revendications précédentes, caractérisée en ce que la prise de jour est réduite au minimum du fait que la coffre du volet roulant est juxtaposé au nouveau dormant.

5. Méthode de montage pour caisson de volet roulant selon l'une quelconque des revendications précédentes, caractérisée en ce que l'épaisseur et le choix du matériau constituant la trappe de visite (9) forment une zone d'isolation tant phonique que thermique.

6. Méthode de montage pour caisson de volet roulant selon l'une quelconque des revendications précédentes, caractérisée en ce que le montage est tel qu'il permette le positionnement de la sortie de manoeuvre pour le treuil ou la sangle en dehors de la zone d'ouverture de l'ouvrant.

7. Méthode de montage pour caisson de volet roulant selon l'une quelconque des revendications précédentes, caractérisée en ce qu'une trappe de visite (9) est aménagée du côté intérieur du local pour permettre une maintenance facile du caisson (3).

## Patentansprüche

1. Verfahren zur Montage eines Rolladenkastens, bei dem innerhalb einer alten Begrenzung einer Öffnung, insbesondere einer Tür oder eines Fensters, derart ein Rolladenkasten (3) und die Führungsschienen (4) positioniert werden, die für die Führung der Schürze notwendig sind, daß der Kasten (3) und die Führungsschienen (4) in Anlage an die Fassung (2) der alten Öffnung kommt und daß der Kasten nach außerhalb des Raumes gerichtet ist, und daß innerhalb der Fassung der alten Öffnung und an der Innenseite des Raumes ein neuer Rahmen (1) positioniert wird, der eine Öffnung und eine Fassung (10) umfaßt, wobei die Fassung (10) des neuen Rahmens angrenzend an den Kasten angeordnet ist und selbst eine Sichtblende (9) des Kastens umfaßt, wobei die Öffnung des Rahmens gegenüber demjenigen Bereich der Fassung des neuen Rahmens liegt, der die Sichtblende umfaßt.

2. Verfahren zur Montage eines Rolladenkastens nach Anspruch 1, dadurch gekennzeichnet, daß der Kasten (3) unterhalb des Sturzes (6) positioniert ist, so daß die Innenseite (7) der Schürze (5) so nah wie möglich zum Inneren des Raumes angeordnet ist, wobei die alte Fassung (2) als Abstützung dient.

3. Verfahren zur Montage eines Rolladenkastens nach Anspruch 1 oder 2, dadurch gekennzeichnet, daß der vorspringende Teil (8) des Rolladenkastens (3) gleichermaßen nach außen versetzt ist, wie der gesamte Rolladenmechanismus der Schürze, d.h. Rolle, Aufrolltrommel, Verriegelungsmechanismus, Austritt des Rolladengurtes oder des Bedienungsgewindes, etc..

4. Verfahren zur Montage eines Rolladenkastens nach einem der vorhergehenden Ansprüche, dadurch gekennzeichnet, daß die Veringerung des Lichteinfalls auf eine Minimum reduziert ist, indem das Gehäuse der Rollade an die neue Fassung angrenzt.

5. Verfahren zur Montage eines Rolladenkastens nach einem der vorhergehenden Ansprüche, dadurch gekennzeichnet, daß die Dicke und die Materialwahl der Sichtblende (9) sowohl einen Lärm- als auch einen Wärmeisolationsbereich bildet.

6. Verfahren zur Montage eines Rolladenkastens nach einem der vorhergehenden Ansprüche, dadurch gekennzeichnet, daß die Montage derart ist, daß sie die Positionierung des Bedienungsausganges für die Winde oder den Rolladengurt außerhalb des Öffnungsbereiches des Fensterblattes erlaubt.

7. Verfahren zur Montage eines Rolladenkastens nach einem der vorhergehenden Ansprüche, dadurch gekennzeichnet, daß die Sichtblende (9) von der Innenseite des Raumes her zu entfernen ist, um eine einfache Wartung des Kastens (3) zu ermöglichen.

## Claims

1. Installation method for a sliding shutter coffer, according to which positioning takes place externally of an old case of an opening, particularly a door or window, of a sliding shutter coffer (3) and the slides (4) necessary for guiding the shutter member, in such a way that the coffer and the slide bear on the casing (2) of said old case and the coffer is oriented towards the outside of the room, and within the casing of said case and on the inside of the room is positioned a new joinery window frame (1) having an opening member and a casing (10), the casing (10) of the new window frame being juxtaposed with the coffer and having a trap door (9) with respect to said coffer, the opening member of the window frame being juxtaposed with the part of the casing of the new window frame having said trap door.

2. Installation method for a sliding shutter coffer according to claim 1, characterized in that the coffer (3) is positioned below the lintel (6) in such a way that the inner face (7) of the shutter member (5) is positioned as close as possible to the interior of the room, whilst bearing on the old casing (2).

3. Installation method for a sliding shutter case according to one of the claims 1 or 2, characterized in that the projecting portion (8) of a sliding shutter coffer (3) is consequently also outwardly displaced, together with the entire shutter member winding mechanism, namely a pulley, winding drum, locking bolt, strap outlet, handling winch, etc.

4. Installation method for a sliding shutter coffer according to any one of the preceding claims, characterized in that the space taken up is reduced to a minimum because the case member of the sliding shutter is juxtaposed with the new casing.

5. Installation method for a sliding shutter coffer according to any one of the preceding claims, characterized in that the thickness and choice of the material constituting the trap door (9) form a sound and heat insulation area.

6. Installation method for a sliding shutter coffer according to any one of the preceding claims, characterized in that installation is such that it permits the positioning of the manipulating outlet for the winch or strap outside the opening area of the opening member.

7. Installation method for a sliding shutter coffer according to any one of the preceding claims, characterized in that a trap door (9) is provided on the inside of the room so as to permit easy maintenance of the coffer (3).
